# EUROPÄISCHE PATENTSCHRIFT

(11) **EP 1 896 190 B1**
(45) Veröffentlichungstag und Bekanntmachung des Hinweises auf die Patenterteilung: **24.10.2012**
(21) Anmeldenummer: 06762321.5
(22) Anmeldetag: 30.06.2006
(51) Int. Cl.: B05C 1/08

(54) **NIP-BESCHICHTUNG**
NIP COATING
ENDUCTION SUR LA LIGNE DE CONTACT

(30) Priorität: 30.06.2005 DE 102005030945
(43) Veröffentlichungstag der Anmeldung: 12.03.2008
(73) Patentinhaber: Polytype Converting S.A., 1701 Fribourg (CH)
(72) Erfinder: KREBS, Ferdinand, 3084 Wabern (CH)
(74) Vertreter: Schwabe - Sandmair - Marx
(86) Internationale Anmeldenummer: PCT/EP2006/006390
(87) Internationale Veröffentlichungsnummer: WO 2007/003376

(56) Entgegenhaltungen:
- DE-A1- 3 924 273
- DE-U1- 9 303 814
- US-A- 4 538 541
- US-A- 5 858 091

## Beschreibung

Die Erfindung betrifft ein Verfahren und eine Vorrichtung zum kontinuierlichen Beschichten eines vorwärts bewegten Bahnmaterials mit einem viskosen Medium, insbesondere einem lösemittelhaltigen Lack oder mit einer Klebstofflösung. Die Erfindung bezieht sich insbesondere auf eine Vorrichtung die für das sogenannte "Auffliessen" geeignet ist.

Aus der DE 25 07 116 ist eine Vorrichtung und ein Verfahren mit einem horizontal angeordneten Mehrwalzen-Auftragswerk und einem in Wirkverbindung stehenden horizontalen Vorratsbehälter bekannt, wobei eine erste Dosierung des Auftragsmediums in einem vertikalen NIP-Walzenspalt mit den horizontal angeordneten in Wirkverbindung stehenden drehbaren Walzen erfolgt.

Eine weitere Beschichtungsvorrichtung mit einem vertikal angeordneten NIP-Walzenspalt ist aus der DE 39 06 070, Figur 3, bekannt.

Eine Einrichtung zum Auftragen einer Beschichtungsflüssigkeit auf eine sich bewegende Bahn mit einer in einem Gestell drehbar angeordneten Auftragswalze, einer in Wirkverbindung dazu vertikal angeordneter Vorratskammer für das Beschichtungsmedium und einem Dosierrakel ist aus DE 28 20 249 bekannt.

Mit den geforderten erhöhten Beschichtungsgeschwindigkeiten hat sich bei den aus dem Stand der Technik bekannten Auftragswerken die Schaumbildung im Auftragswerk, insbesondere im Vorratsbereich des Beschichtungsmediums, als nachteilig erwiesen. Verursacht wird die Schaumbildung durch Lufteinschlüsse durch die erhöhte Umfangsgeschwindigkeit der Auftragswalzen im Auftragsmedium. Die Schaumbildung ist auf dem Beschichtungssubstrat nachteilig als Lufteinschlüsse visuell wahrnehmbar. Weiter ist die Schaumbildung hinderlich beim Regeln des Volumenstroms für das Auftragmedium. Weitere Nachteile der Schaumbildung werden in der DE 28 20 249 beschrieben.

Aus der DE 39 24 273 ist eine Leimauftragsvorrichtung mit einer Leimwanne, einer Leimauftragswalze und einer Dosierwalze. Diese beiden Walzen bilden zusammen einen Dosierspalt für den in der Leimwanne befindlichen Leim. Dabei taucht der Oberflächenbereich der Dosierwalze in die Leimwanne ein und kann mit Leim beaufschlagt werden. Die US 4,538,541 beschreibt eine Vorrichtung und ein Verfahren zum Auftragen einer gleichförmigen Flüssigkeitsschicht auf eine Oberfläche. Die Vorrichtung kann zwei Auftragswalzen aufweisen, die miteinander einen NIP-Walzenspalt bilden, der zur Regelung der Auftragsmenge verstellt werden kann.

Aufgabe der Erfindung ist es, eine Vorrichtung und ein Verfahren zum gleichmäßigen Auftragen eines viskosen Auftragsmediums, insbesondere lösungsmittelhaltige Lacke oder Klebstoffe, auf ein sich bewegendes Trägermaterial zu schaffen, mit denen die Schaumbildung durch Lufteinschlüsse verhindert wird.

Die erfindungsgemäße Vorrichtung besteht aus einer Vorratskammer für das aufzutragende Mittel und wenigstens zwei Walzen, bevorzugt genau zwei Walzen, mit im Wesentlichen parallel verlaufenden Rotationsachsen, wobei die Walzen in die Vorratskammer hineinreichen und zwischen zumindest zwei benachbarten Walzen einen Walzenspalt, bevorzugt einen NIP-Walzenspalt bilden. Der NIP-Walzenspalt unterscheidet sich von einem normalen Walzenspalt dadurch, dass die Größe des Spaltes, gebildet durch den kleinsten Abstand der beiden Oberflächen zweier Walzen zueinander, einstellbar ist. Dies kann dadurch geschehen, dass zum Beispiel eine der Walzen oder zwei bzw. mehrere Walzen verstellbar ist/sind, so dass sich der Abstand zwischen den Rotationsachsen der Walzen verändert.

Wenigsten eine, bevorzugt alle Walzen sind drehangetrieben. Dabei können die Walzen über einen gemeinsamen Antrieb verfügen oder je einzeln von einem z.B. Elektromotor angetrieben werden, wodurch jede der wenigstens zwei Walzen sich mit einer anderen Geschwindigkeit drehen kann, als jede der anderen. Die Drehrichtung der Walzen kann gleichgerichtet sein, bevorzugt wird allerdings, dass die zwei Walzen, die miteinander den NIP-Walzenspalt bilden, gegenläufig drehen. Die Drehrichtungen sind dabei so gewählt, dass beide den NIP-Walzenspalt bildenden Walzen das Beschichtungsmaterial aus einer Vorratskammer in den NIP-Walzenspalt transportieren. Bevorzugterweise ist dabei eine der beiden Walzen eine Gummiwalze, die andere eine Stahlwalze. Grundsätzlich soll aber nicht ausgeschlossen sein, dass beide Walzen Gummi- bzw. Stahlwalzen oder andere geeignete Walzen sind. Die Rotationsachsen der Walzen liegen in einer bevorzugten Ausführung auf einer Geraden, die weitestgehend senkrecht zu der zu beschichtenden Bahn in dem Bereich steht, wo die Beschichtung stattfindet. Dadurch ergibt sich eine Anordnung der Vorratskammer seitlich der Walzen, sowie eine weitestgehend horizontale Ausrichtung des NIP-Walzenspalts.

Die stehende vertikal angeordnete Vorratskammer wird auf der einen Längsseite, das heißt der Seite, deren Erstreckung in die Richtung der Geraden verläuft, auf der die Rotationsachsen der Walzen liegen, durch die Walzen, auf der anderen Längsseite durch eine Rückwand, z.B. aus Metall gebildet. Die Kammer weist außerdem Seitenwände, sowie die Ober- und Unterseite der Kammer bildende Wände auf. Die Längserstreckung der Vorratskammer ist kürzer als der Abstand zwischen dem Punkt auf der obersten Walze, in dem die, durch die Rotationsachsen der Walzen gebildete Gerade diese nach oben durchbricht, und dem Punkt auf der untersten Walze, in dem die, durch die Rotationsachsen gebildete Gerade diese nach unten durchbricht. Das heißt mit anderen Worten, die oberste Walze und die unterste Walze stehen in Längsrichtung gesehen über die Vorratskammer hinaus. In einer weniger bevorzugten Ausführungsform kann der Vorratsbehälter auch über die obere und/oder untere Walze hinausragen oder die gleiche vertikale Erstreckung haben, wie die Gesamtheit der Walzen. Die durch die Rotationsachsen gebildete Gerade kann natürlich auch einen beliebigen Neigungswinkel zur Trägerbahn in Bereich der Beschichtung aufweisen, im Extremfall kann sie horizontal angeordnet sein. Im letzteren Fall wäre der NIP-Walzenspalt dann ein vertikaler Spalt und die Vorratskammer wäre oberhalb oder unterhalb der Walzen angeordnet.

Die seitliche Ausdehnung der Vorratskammer, gemeint ist die Ausdehnung in Richtung der Längsachse der Walzen, ist einstellbar. Dadurch kann Trägermaterial verschiedener Breite beschichtet werden, bzw. können verschieden breite Streifen von Beschichtungsmaterial auf ein Trägermaterial aufgebracht werden. Sollen mehrere Streifen von Beschichtungsmaterial nebeneinander auf das Trägermaterial aufgebracht werden, können entweder mehrere schmale Vorratskammern entlang der Zylinder nebeneinander angeordnet sein, oder die Vorratskammer ist in Querrichtung, das heißt entlang der Längsachse der Walzen, in Bereiche unterteilbar, die wahlweise alle oder einzeln mit Beschichtungsmaterial beschickt werden können. Zur Abdichtung weisen die Seitenwände der Vorratskammer zum Beispiel elastische Dichtungen auf, die sie im Bereich der Walzen abdichten. In Richtung der Walzenlängsachse ist die Vorratskammer an der obersten und der untersten Walze mittels zum Beispiel ebenfalls elastischer Dichtungen oder Rakeln abgedichtet

Das Beschichtungsmaterial wird in die Vorratskammer durch wenigstens einen Einlass zugeführt und durch wenigstens einen Überlauf wieder aus der Vorratskammer befördert. Bevorzugterweise wird dabei das Beschichtungsmaterial kontinuierlich in einer Menge zugeführt, die über der zur Beschichtung benötigten Menge liegt. Ist der Einlass bzw. sind die Einlässe dabei, wie bevorzugt, an oder nahe dem unteren Ende der Vorratskammer angebracht, der Auslass bzw. die Auslässe dagegen am obersten Ende der Vorratskammer, ist die Vorratskammer immer mit Beschichtungsmaterial gefüllt, wodurch die Gefahr von Lufteinschlüssen im Beschichtungsmaterial vermindert wird. Das durch den Überlauf strömende Beschichtungsmaterial wird vorzugsweise aufgefangen und dem Prozess wieder zugeführt.

Zur Übertragung des Beschichtungsmaterials auf das Trägermaterial bildet die oberste der Auftragswalzen mit einer zum Beispiel Gummiwalze, die das Trägermaterial durch die Maschine transportiert, einen weiteren NIP-Walzenspalt. In diesem weiteren NIP-Walzenspalt läuft das Trägermaterial und wird durch die Auftragswalze mit dem Beschichtungsmaterial beschichtet. Zwischen dem NIP-Walzenspalt zur Dosierung des Beschichtungsmaterials und dem weiteren NIP-Walzenspalt ist auf der, der Vorratskammer abgewandten Seite der obersten Auftragswalze eine Rakel angestellt um sicher Lufteinschlüsse im Beschichtungsmaterial zu verhindern.

Die Vorratskammer kann abhängig davon, ob es sich um eine Gegenlauf- oder Mitlaufbeschichtung handelt an der einen oder anderen Seite der Auftragswalzen angebracht sein. Unter Gegenlaufbeschichtung versteht man eine Beschichtung des Trägermaterials, bei dem die Auftragswalze entgegen dem Bahnlauf dreht, während im Falle der Mitlaufbeschichtung die Auftragswalze in Richtung des Bahnlaufs dreht.

Gelöst wird die Aufgabe mit einem Auftragswerk (1; 2) mit horizontalem NIP-Walzenspalt (3.1; 3.2) für die Dosierung des Auftragmediums und einer in Wirkverbindung stehender vertikal angeordneter Vorratskammer (4.1; 4.2) gemäß den Figuren 1; 2. Der horizontale NIP-Walzenspalt (3.1; 3.2) wird zwischen den Auftragswalzen (W1) und (W2) gebildet. In Abhängigkeit einer Gegenlauf- (Fig. 1) oder Mitlauf-Beschichtung (Fig. 2) kann die vertikale Vorratskammer zu der einen oder der anderen Seite der Auftragswalzen (W1, W2) angeordnet werden. Im Gegenlaufverfahren (Fig. 1, Drehrichtung der Walze W2 entgegen dem Bahnlauf) ist in Abhängigkeit der Eigenschaften des Auftragmediums ein Auftragsgewicht zwischen 8 bis 30 und im Mitlaufverfahren (Fig.2) zwischen 3 bis 12 g/m2 nass vorgesehen. Die Umfangsgeschwindigkeit der Gummiwalze (W3) entspricht der Bahngeschwindigkeit, bis etwa 450 m/min. Die Umfangsgeschwindigkeit der Stahlwalze (W2) ist regelbarer von etwa 30 bis 200 % und die Umfangsgeschwindigkeit der Gummiwalze (W1) etwa 5 bis 50 % der Bahngeschwindigkeit. Zur Feineinstellung der Auftragsmenge sind die Umfangsgeschwindigkeiten der Walzen (W1, W2) zueinander verstellbar. Das Zuführvolumen des Auftragmediums zu der Vorratskammer beträgt etwa das 1.5-flache des Verbrauchsvolumens.

Die Zuführung des Auftragmediums in die Vorratskammer erfolgt etwa horizontal über eine geeignete Zuführleitung am unteren Ende der Vorratskammer. Der Stromverlauf des Auftragmediums in der Vorratskammer ist vertikal von unten noch oben.

Das Beschichtungsmedium auf die Bahn (S) wird im NIP-Walzenspalt zwischen der Walze (W2) und der Walze (W3) übertragen.

Die sich gegenläufig drehenden Auftragwalzen (W1, W2) fördern das Auftragsmedium horizontal in den NIP-Walzenspalt. Zur Einstellung der Auftragsmenge sind die Walzen (W1, W2) vertikal zueinander verstellbar. Der Abstand der hinteren vertikalen Abschlusswand der Vorratskammer ist zu den Auftragswalzen (W1, W2) und den Seitenwänden horizontal verstellbar, so dass Volumen in der Vorratskammer geändert werden kann. Zum Abdichten der Vorratskammer (4.1, 4.2) ist am unteren Ende in Wirkverbindung mit der Walze (W1) ein geeignetes Rakel, zum Beispiel ein Messerrakel, vorgesehen. Seitlich, etwa der Beschichtungsbreite entsprechend, ist die Vorratskammer in Wirkverbindung mit den Walzen (W1, W2) mit Seitenwänden abgeschlossen. Für Unterhaltsarbeiten am Auftragswerk (1) lässt sich die gesamte Vorratskammer mit geeigneten Mitteln von den Walzen (W1, W2) wegbewegen.

An dem oberen Ende der Vorratskammer (4.1, 4.2) ist ein Überlauf (9) gebildet, über den der im Überschuss zugeführte Volumenstrom an die Rückwand der Vorratskammer abfließen kann. Eine Auffangvorrichtung (5) mit einem Abfluss (6) unterhalb des Auftragwerks (1; 2) nimmt das im Überschuss zugeführte Auftragmedium auf. Zum Schutz des Auftragmediums kann über die vertikale Vorratskammerwand eine äußere Abdeckung angeordnet sein.

An die den Spalt für das Trägermaterial (S) mitbildenden Auftragswalze (W2) ist auf der von der Vorratskammer (4.1; 4.2) abgewandten Seite ein Rakel (10) angestellt, um noch sicherer Lufteinschlüsse im Beschichtungsmaterial (7) zu verhindern.

## Patentansprüche

1. Vorrichtung zum Aufbringen eines flüssigen Beschichtungsmaterials (7) auf ein sich bewegendes bahnförmiges Trägermaterial (S), mit
a) einem Walzengestell,
b) von dem Walzengestell drehbar gelagerten Auftragswalzen (W1, W2), die miteinander einen NIP-Walzenspalt (3.1; 3.2) für die Dosierung des Beschichtungsmaterials (7) bilden und wobei die obere der Auftragswalzen (W2) den Auftragsspalt zum Auftragen des Beschichtungsmaterials (7) auf das Trägermaterial (S) mitbildet,
c) einer Rakel (10), die an eine der Auftragswalzen (W1, W2) anstellbar ist,
d) und einer Vorratskammer (4.1; 4.2) für das Beschichtungsmaterial (7),
e) wobei die Auftragswalzen (W1, W2) so weit in die Vorratskammer (4.1; 4.2) ragen, dass das in der Vorratskammer (4.1; 4.2) enthaltene Beschichtungsmaterial (7) einen bis in den NIP-Walzenspalt (3.1; 3.2) reichenden, zwischen den Auftragswalzen (W1, W2) verbleibenden Zwischenraum ausfüllt,
**dadurch gekennzeichnet, dass**
f) die Rakel (10) an die den Auftragsspalt für das Trägermaterial (S) mitbildende obere Auftragswalze (W2) an ihrer der Vorratskammer abgewandten Seite zwischen dem NIP-Walzenspalt (3.1; 3.2) und dem Auftragsspalt anstellbar ist, um Lufteinschlüsse aus dem Beschichtungsmaterial (7) vor dem Auftrag auf das Trägermaterial (S) zu verhindern.

2. Vorrichtung nach Anspruch 1, wobei die Vorratskammer (4.1; 4.2) neben den Auftragswalzen (W1, W2) vertikal angeordnet ist.

3. Vorrichtung nach einem der vorhergehenden Ansprüche, **dadurch gekennzeichnet, dass** die Auftragswalzen (W1, W2) in das in der Vorratskammer (4.1; 4.2) enthaltene Beschichtungsmaterial (7) eintauchen und der eingetauchte Oberflächenbereich der jeweiligen Auftragswalze (W1, W2) sich von dem NIP-Walzenspalt (3.1; 3.2) aus über einen Bogenwinkel von wenigstens 40°, vorzugsweise wenigstens 60° und noch bevorzugter wenigstens 90°, erstreckt.

4. Vorrichtung nach einem der vorhergehenden Ansprüche, **dadurch gekennzeichnet, dass** die Vorratskammer (4.1; 4.2) einen Einlass (8) für das Beschichtungsmaterial (7) aufweist, der tiefer als der NIP-Walzenspalt (3.1; 3.2) angeordnet ist.

5. Vorrichtung nach einem der vorhergehenden Ansprüche, **dadurch gekennzeichnet, dass** die Vorratskammer (4.1; 4.2) einen Einlass (8) für das Beschichtungsmaterial (7) in einem unteren Teilbereich der Vorratskammer (4.1; 4.2) aufweist.

6. Vorrichtung nach einem der vorhergehenden Ansprüche, **dadurch gekennzeichnet, dass** die Vorratskammer (4.1; 4.2) einen Auslass (9) für Beschichtungsmaterial (7) aufweist, der höher als der NIP-Walzenspalt (3.1; 3.2) angeordnet ist, vorzugsweise an einem oberen Ende der Vorratskammer(4.1; 4.2).

7. Vorrichtung nach dem vorhergehenden Anspruch, **dadurch gekennzeichnet, dass** der Auslass (9) als Überlauf gebildet ist.

8. Vorrichtung nach einem der vorhergehenden Ansprüche, **dadurch gekennzeichnet, dass** während des Aufbringens des Beschichtungsmaterials (7) in der Vorratskammer (4.1; 4.2) eine vertikale Strömung des Beschichtungsmaterials (7), vorzugsweise zwischen einem unteren Einlass (8) und einem oberen Auslass (9), aufrechterhalten wird.

9. Vorrichtung nach einem der vorhergehenden Ansprüche, **dadurch gekennzeichnet, dass** eine das Trägermaterial (S) führende Walze (W3), die mit einer der Auftragswalzen (W1, W2) einen Spalt für das Trägermaterial (S) bildet, zumindest im Wesentlichen vertikal über dieser Auftragswalze (W2) angeordnet ist.

10. Verfahren zum Aufbringen eines flüssigen Beschichtungsmaterials (7) auf ein sich bewegendes bahnförmiges Trägermaterial (S), bei dem
a) das Beschichtungsmaterial (7) über einen von Auftragswalzen (W1, W2) gebildeten NIP-Walzenspalt (3.1; 3.2) dosiert und
b) über die obere der Auftragswalzen (W2) in einem Auftragsspalt auf das Trägermaterial (S) aufgebracht wird
c) und die Auftragswalzen (W1, W2) in das Beschichtungsmaterial (7) so weit eintauchen, dass das Beschichtungsmaterial (7) einen zwischen den Auftragswalzen (W1, W2) verbleibenden Zwischenraum zusammenhängend bis in den NIP-Walzenspalt (3.1; 3.2) füllt, **dadurch gekennzeichnet, dass**
d) mittels einer an die obere Auftragswalze (W2) anstellbaren Rakel (10) zwischen dem NIP-Walzenspalt (3.1; 3.2) und dem Auftragsspalt Lufteinschlüsse aus dem Beschichtungsmaterial (7) vor dem Auftrag auf das Trägermaterial (S) verhindert werden.

## Claims

1. A device for applying a liquid coating material (7) onto a moving web-shaped substrate material (S), comprising:
a) a roller frame;
b) application rollers (W1, W2) which are rotatably mounted by the roller frame and together form a NIP roller gap (3.1; 3.2) for dosing the coating material (7), wherein the upper application roller (W2) helps to form the application gap for applying the coating material (7) onto the substrate material (S);
c) a blade (10) which can be placed onto one of the application rollers (W1, W2);
d) and a supply chamber (4.1; 4.2) for the coating material (7),
e) wherein the application rollers (W1, W2) protrude far enough into the supply chamber (4.1; 4.2) that the coating material (7) contained in the supply chamber (4.1; 4.2) fills an intermediate space which remains between the application rollers (W1, W2) and extends into the NIP roller gap (3.1; 3.2),
**characterised in that**
f) the blade (10) can be placed onto the upper application roller (W2) which helps to form the application gap for the substrate material (S), on its side facing away from the supply chamber and between the NIP roller gap (3.1; 3.2) and the application gap, in order to prevent air bubbles in the coating material (7) before it is applied onto the substrate material (S).

2. The device according to Claim 1, wherein the supply chamber (4.1; 4.2) is arranged vertically adjacent to the application rollers (W1, W2).

3. The device according to any one of the preceding claims, **characterised in that** the application rollers (W1, W2) are immersed in the coating material (7) contained in the supply chamber (4.1; 4.2), and the immersed surface area of the respective application roller (W1, W2) extends from the NIP roller gap (3.1; 3.2) over an arc angle of at least 40°, preferably at least 60° and even more preferably at least 90°.

4. The device according to any one of the preceding claims, **characterised in that** the supply chamber (4.1; 4.2) comprises an inlet (8) for the coating material (7) which is arranged lower than the NIP roller gap (3.1; 3.2).

5. The device according to any one of the preceding claims, **characterised in that** the supply chamber (4.1; 4.2) comprises an inlet (8) for the coating material (7) in a lower partial area of the supply chamber (4.1; 4.2).

6. The device according to any one of the preceding claims, **characterised in that** the supply chamber (4.1; 4.2) comprises an outlet (9) for coating material (7) which is arranged higher than the NIP roller gap (3.1; 3.2), preferably at an upper end of the supply chamber (4.1; 4.2).

7. The device according to the preceding claim, **characterised in that** the outlet (9) is formed as an overflow.

8. The device according to any one of the preceding claims, **characterised in that** while the coating material (7) is being applied, a vertical flow of the coating material (7) is maintained in the supply chamber (4.1; 4.2), preferably between a lower inlet (8) and an upper outlet (9).

9. The device according to any one of the preceding claims, **characterised in that** a roller (W3) which guides the substrate material (S) and forms a gap for the substrate material (S) with one of the application rollers (W1, W2) is arranged at least substantially vertically above said application roller (W2).

10. A method for applying a liquid coating material (7) onto a moving web-shaped substrate material (S), wherein:
a) the coating material (7) is dosed using a NIP roller gap (3.1; 3.2) formed by application rollers (W1, W2) and
b) applied onto the substrate material (S) in an application gap via the upper application roller (W2);
c) and the application rollers (W1, W2) are immersed far enough into the coating material (7) that the coating material (7) fills an intermediate space which remains between the application rollers (W1, W2), cohesively up to the NIP roller gap (3.1; 3.2), **characterised in that**
d) by means of a blade (10) which can be placed onto the upper application roller (W2), between the NIP roller gap (3.1; 3.2) and the application gap, air bubbles in the coating material (7) are prevented before it is applied onto the substrate material (S).

## Revendications

1. Dispositif pour appliquer un matériau de revêtement liquide (7) sur un matériau de substrat (S) en forme de bande, en mouvement, comportant :
a) un bâti de rouleaux,
b) des rouleaux applicateurs (W1, W2) montés de manière à pouvoir tourner à partir du bâti de rouleaux, lesquels rouleaux applicateurs forment un espacement entre rouleaux NIP (3.1 ; 3.2) pour le dosage du matériau de revêtement (7) et les rouleaux applicateurs supérieurs (W2) formant conjointement l'espacement d'application pour appliquer le matériau de revêtement (7) sur le matériau de substrat (S),
c) une racle (10) qui peut être appliquée sur l'un des rouleaux applicateurs (W1, W2),
d) et une chambre d'alimentation (4.1 ; 4.2) pour le matériau de revêtement (7),
e) dans lequel les rouleaux applicateurs (W1, W2) font saillie suffisamment loin dans la chambre d'alimentation (4.1 ; 4.2) pour que le matériau de revêtement (7) contenu dans la chambre d'alimentation (4.1 ; 4.2) remplisse un espace intermédiaire restant entre les rouleaux applicateurs (W1, W2) et suffisant jusque dans l'espacement entre rouleaux NIP (3.1 ; 3.2),
**caractérisé en ce que**
f) la racle (10) peut être appliquée sur le rouleau applicateur supérieur (W2) formant conjointement l'espacement d'application pour le matériau de substrat (S) sur son côté opposé à la chambre d'alimentation entre l'espacement entre rouleaux NIP (3.1 ; 3.2) et l'espacement d'application, afin d'empêcher la formation de bulles d'air à partir du matériau de revêtement (7) avant l'application sur le matériau de substrat (S).

2. Dispositif selon la revendication 1, dans lequel la chambre d'alimentation (4.1 ; 4.2) est agencée verticalement à côté des rouleaux applicateurs (W1, W2).

3. Dispositif selon l'une quelconque des revendications précédentes, **caractérisé en ce que** les rouleaux applicateurs (W1, W2) sont immergés dans le matériau de revêtement (7) contenu dans la chambre d'alimentation (4.1 ; 4.2) et la zone de surface immergée du rouleau applicateur (W1, W2) respectif s'étend à partir de l'espacement entre rouleaux NIP (3.1 ; 3.2) sur un angle d'arc d'au moins 40°, de manière préférée d'au moins 60° et de manière encore plus préférée d'au moins 90°.

4. Dispositif selon l'une quelconque des revendications précédentes, **caractérisé en ce que** la chambre d'alimentation (4.1 ; 4.2) comporte une entrée (8) pour le matériau de revêtement (7) qui est agencée plus bas que l'espacement entre rouleau NIP (3.1 ; 3.2).

5. Dispositif selon l'une quelconque des revendications précédentes, **caractérisé en ce que** la chambre d'alimentation (4.1 ; 4.2) comporte une entrée (8) pour le matériau de revêtement (7) dans une zone partielle inférieure de la chambre d'alimentation (4.1 ; 4.2).

6. Dispositif selon l'une quelconque des revendications précédentes, **caractérisé en ce que** la chambre d'alimentation (4.1 ; 4.2) comporte une sortie (9) pour le matériau de revêtement (7) qui est agencée plus haut que l'espacement entre rouleaux NIP (3.1 ; 3.2), de préférence sur une extrémité supérieure de la chambre d'alimentation (4.1 ; 4.2).

7. Dispositif selon la revendication précédente, **caractérisé en ce que** la sortie (9) est formée comme un trop-plein.

8. Dispositif selon l'une quelconque des revendications précédentes, **caractérisé en ce qu'**un écoulement vertical du matériau de revêtement (7), de préférence entre une entrée inférieure (8) et une sortie supérieure (9), est maintenu pendant l'application du matériau de revêtement (7) dans la chambre d'alimentation (4.1 ; 4.2).

9. Dispositif selon l'une quelconque des revendications précédentes, **caractérisé en ce qu'**un rouleau (W3) guidant le matériau de substrat (S), lequel rouleau forme avec l'un des rouleaux applicateurs (W1, W2) un espacement pour le matériau de substrat (S), est agencé de manière au moins sensiblement verticale au-dessus de ce rouleau applicateur (W2).

10. Procédé pour appliquer un matériau de revêtement liquide (7) sur un matériau de substrat (S) en forme de bande, en mouvement, comportant les étapes consistant à :
a) doser le matériau de revêtement (7) par l'intermédiaire d'un espacement entre rouleaux NIP (3.1 ; 3.2) formé par des rouleaux applicateurs (W1, W2) et
b) l'appliquer sur le matériau de substrat (S) par l'intermédiaire du rouleau applicateur supérieur (W2) dans un espacement d'application,
c) et immerger les rouleaux applicateurs (W1, W2) dans le matériau de revêtement (7) suffisamment loin pour que le matériau de revêtement (7) remplisse un espace intermédiaire restant entre les rouleaux applicateurs (W1, W2) de manière cohésive jusque dans l'espacement entre rouleaux NIP (3.1 ; 3.2),
**caractérisé par** l'étape consistant à :
d) au moyen d'une racle (10) applicable sur le rouleau applicateur supérieur (W2) entre l'espacement entre rouleaux NIP (3.1 ; 3.2) et l'espacement d'application, empêcher la formation de bulles d'air à partir du matériau de revêtement (7) avant l'application sur le matériau de substrat (S).
